# EUROPÄISCHE PATENTANMELDUNG

(11) **EP 0 226 139 A2**
(43) Veröffentlichungstag der Anmeldung: **24.06.1987**
(21) Anmeldenummer: 86116893.8
(22) Anmeldetag: 04.12.1986
(51) Int. Cl.: B21C 47/24, B65B 27/06

(54) **Verfahren und Einrichtung zum Abbinden von Bandringen**

(30) Priorität: 11.12.1985 DE 3543692
(71) Anmelder: Metallverarbeitung Breyell-Dinslaken GmbH, D-4054 Nettetal 1 (DE)
(72) Erfinder: Hasenkamp, Friederich, D-4054 Nettetal 1 (DE)
(74) Vertreter: Busse & Busse Patentanwälte

(57) **Zusammenfassung**

Es handelt sich um ein Verfahren und eine Einrichtung zum Abbinden von Bandringen z.B. aus Stahlblech, welche es ermöglichen, den gesamten Vorgang von der Bildung der Bandringe bis hin zur Fertigstellung versandfertig abgebundener Coils zu automatisieren. Dazu ist vorgesehen, daß die in z.B. einer Spaltanlage erzeugten Bänder jeweils in koaxial ausgerichteten Gruppen aufgewickelt und unter Niederhaltung ihrer jeweils freien Abtrennenden gesammelt werden, daß jeweils eine gesammelte Gruppe von Bandringen (2) unter Beibehaltung der koaxialen Ausrichtung und Niederhaltung der Abtrennenden in eine Übergabeposition (A) bewegt wird, aus der die Bandringe (2) bei weiterer Niederhaltung des jeweiligen Abtrennendes taktweise vereinzelt und in einen eine erste (B) und eine zweite Abbindeposition (C) sowie eine Entnahmeposition (D) durchlaufenden Arbeitszyklus überführt werden, wobei während des taktweisen Abarbeitens der Bandringe (2) eine oder mehrere weitere Gruppen von Bandringen gesammelt werden.

## Beschreibung

Die Erfindung betrifft ein Verfahren und eine Einrichtung zum Abbinden von Bandringen, z.B. aus Stahlblech. Unter "Abbinden" ist dabei sowohl das Umreifen, d.h. das Abbinden in Umfangsrichtung, wie auch die Querabbindung, d.h. das Abbinden in radialer Richtung, zu verstehen.

Die Erfindung hat sich die Aufgabe gestellt, ein Verfahren und eine Einrichtung zu schaffen, die es ermöglichen, den gesamten Vorgang von der Bildung der Bandringe bis hin zur Fertigstellung versandfertig abgebundener Bandringe bzw. Coils so zu vereinfachen und zu automatisieren, daß lediglich noch eine die Durchführung der Arbeitsvorgänge von einem Steuerstand aus überwachende Person erforderlich ist.

Hierzu sieht die Erfindung zunächst das im Patentanspruch 1 angegebene Verfahren vor, wozu vorteilhafte Weiterbildungen in den Ansprüchen 2 und 3 angegeben sind.

Die weiter nach der Erfindung vorgesehene Einrichtung ist im wesentlichen gekennzeichnet durch die im Patentanspruch 4 angegebenen Merkmale. Weitere vorteilhafte Einrichtungs- bzw. Vorrichtungsmerkmale sind in den Unteransprüchen 5 bis 12 angeführt.

Die Erfindung löst die gestellte Aufgabe in optimaler Weise, weil sie mit äußerst kurz bemessenen Taktzeiten auskommt.

Der Gegenstand der Erfindung wird nachstehend anhand eines in der Zeichnung schematisch _{'}dargestellten Ausführungsbeispiels einer erfindungsgemäßen Einrichtung näher verdeutlicht; in der Zeichnung zeigen:
_{F}ig. 1 eine Draufsicht der erfindungsgemäßen Einrichtung,
_{F}ig. 2 eine Teil-Seitenansicht des in Fig. 1 mit II-II. bezeichneten Bereichs der Einrichtung,
_{F}ig. 3 eine Einzelheit III-III aus Fig. 1 in Ansicht.

Wie zunächst aus Fig. 1 ersichtlich, umfaßt die Einrichtung als erste Vorrichtung ein um eine vertikale Achse drehbares und zumindest zwei, vorzugsweise jedoch, wie gezeichnet, vier horizontale Arme aufweisendes Sammelkreuz 1,auf dem die in einer (nicht dargestellten) Spaltanlage, Walzmaschine od.dgl. erzeugten und zu Bandringen verschiedener oder gleicher Breite aufgewickelten Bandstreifen sukzessive als Gruppe bzw. Bund koaxial angeordneter Bandringe 2 gesammelt werden. Zum Aufwickeln kann z.B. ein Coil- bzw. Bund-Hubwagen (nicht dargestellt) mit Bandfang vorgesehen sein, der als verfahrbare Haspel dient und von dem die gebildeten Bandringe 2 einzeln oder als Gruppe bzw. Bund dem Sammelkreuz 1 in Pfeilrichtung a zugeführt werden. Dabei ist am Sammelkreuz 1 oberhalb jedes seiner Arme ein durch Einzelantrieb in bezug auf die vertikale Drehachse des Sammelkreuzes radial in Pfeilrichtung b wie auch axial in Pfeilrichtung c beweglicher Bandfang 3 vorgesehen (_{F}ig. 2), der die Abtrennenden der aufgewickelten _{B}andringe 2 jeweils einzeln niederhält, so daß es keiner Befestigung, z.B. durch Abkleben, bedarf.

Liegt auf dem in Sammelposition (Pfeilrichtung a) befindlichen einen Arm des Sammelkreuzes 1 eine komplette Gruppe bzw. ein komplettes Bund von Bandringen 2 auf, so wird das Sammelkreuz in Pfeilrichtung e um 90° (Fig. 1) in eine Ubergabeposition gedreht, in der sich eine in Pfeilrichtung d horizontal hin- und herbewegliche und in Pfeilrichtung f auch auf- und abbewegliche Abschiebevorrichtung 4 befindet, die die Gruppe bzw. das Bund der auf dem Arm des Sammelkreuzes 1 befindlichen Bandringe 2 für ein radiales Abschieben hinterfaßt. Ein an der Abschiebevorrichtung 4 vorgesehener Bandfang-Mitnehmer 3a dient dazu, beim Vorrücken auch den Bandfang 3 in Pfeilrichtung b um ein entsprechendes Stück vorzubewegen (Fig. 2).

Wie weiter aus Fig. 1 ersichtlich, umfaßt die Einrichtung ferner als zweite Vorrichtung ein ebenfalls um eine vertikale Achse in Pfeilrichtung g drehbares, taktweise verschiedene Arbeitspositionen A, B, C u. D durchlaufendes Drehkreuz 5. Das Drehkreuz 5 weist eine der Anzahl der Arbeitspositionen A, B, C u. D entsprechende Zahl von Armen 6 auf, im vorliegenden Fall also vier, die jeweils als in Pfeilrichtung h horizontal vor- und zurückbewegliche Schiebeschlitten ausgeführt sind. Das Drehkreuz 5 mit seinen Armen 6 ist in Verbindung mit der Anzahl der Arbeitspositionen so ausgelegt und in bezug auf das Sammelkreuz 1 so angeordnet, daß dem in der Ubergabeposition befindlichen Arm des Sammelkreuzes mit einem Bund bzw. einer Gruppe von Bandringen 2 nach jeder Bewegung des Drehkreuzes ein freier Arm 6 desselben zur unmittelbaren Übernahme eines vereinzelten _{B}andringes 2 gegenübersteht, wie dies insbesondere aus der die Ubergabeposition A veranschaulichenden Fig. 2 hervorgeht.

Jeder der längsverschieblichen Arme 6 des Drehkreuzes 5 weist am äußeren Ende ein Kippgelenk 7 mit einem von diesem getragenen, von sternförmig zueinander angeordneten Armen gebildeten und zweckmäßig mit Haltemagneten versehenen Drehtisch 8 auf. Mittels des Kippgelenks 7 und einer diesem zugeordneten Betätigung läßt sich der Drehtisch 8 in Pfeilrichtung i jeweils aus einer vertikalen Stellung in eine horizontale Lage verschwenken und umgekehrt. Ein am Kippgelenk 7 angebrachter und dessen Bewegung folgender Motor 9 ist mit dem Drehtisch 8 antriebsmäßig gekoppelt und ermöglicht dessen Drehbewegung sowohl in vertikaler wie auch in horizontaler Lage. Der Drehtisch 8 weist zentrisch einen axial vorstehenden _{H}altedorn 10 auf, der zweckmäßig als Spreizdorn ausgeführt ist. Zumindest einer der Arme jedes Drehtisches 8 ist mit einem in Pfeilrichtung k radial verstellbaren und aus der Tischebene nach außen bzw. vorne vorstehenden Haltefinger 11 versehen.

Die Wirkungsweise im einzelnen ist wie folgt:
Ausgehend von der in Fig. 2 dargestellten Übergabeposition _{A} wird der in vertikaler Stellung befindliche Drehtisch 8 mittels des längsverschieblichen Armes 6 des Drehkreuzes 5 in koaxialer Ausrichtung des Haltedorns 10 zum Arm des Sammelkreuzes 1 soweit gegen diesen vorbewegt, daß mittels der Abschiebevorrichtung 4 der vorderste der Bandringe 2 auf den Haltedorn 10 aufgeschoben werden kann und an den Armen des Drehtisches 8 zur Anlage kommt. Über eine entsprechende Sensorensteuerung wird sichergestellt, daß jeweils nur der vorderste auf dem Arm des Sammelkreuzes 1 befindliche _{B}andring 2 mittels der Abschiebevorrichtung 4 auf den Haltedorn 10 und damit auf den Drehtisch 8 des Drehkreuzes 5 gelangt. Während der Überführung des Bandringes 2 vom Arm des Sammelkreuzes 1 auf den Drehtisch 8 des Drehkreuzes 5 bewegt sich der Haltefinger 11 in Richtung auf den Bandfang 3 und übernimmt, nach entsprechender Justierung in Pfeilrichtung k, dessen Funktion in bezug auf die Niederhaltung des _{A}btrenn- endes des vordersten Bandringes 2, während sich der Bandfang 3 entsprechend der Vorbewegung der Abschiebevorrichtung 4 und des Bandfang-Mitnehmers 3a um ein der Breite des _{B}andringes 2 entsprechendes Maß radial nach außen weg von der Achse des Sammelkreuzes 1 bewegt und damit den vordersten Bandring freigibt. Auf diese Weise wird eine vereinzelte Übergabe des jeweils vordersten bzw. äußersten Bandringes 2 vom Arm des Sammelkreuzes 1 auf den Drehtisch 8 des Drehkreuzes 4 unter Beibehaltung der Niederhaltung des Abtrennendes erreicht, ohne daß es einer Befestigung desselben bedarf.

Nach der Übergabe eines Bandringes 2 auf den Drehtisch 8 wird dessen Schiebearm 6 etwas radial nach innen gefahren und das Drehkreuz 5 um 90° verschwenkt, wodurch der Drehtisch 8 mit dem darauf befindlichen, mittels des Haltedorns 10 zentrierten und mittels des Haltefingers 11 bezüglich des Abtrennendes niedergehaltenen Bandring 2 in die Arbeitsposition B gelangt, in der in einer als Ganzes mit 12 bezeichneten Vorrichtung das Umreifen des Bandringes 2 erfolgt. Gleichzeitig hiermit findet in der Arbeitsposition A mit dem nach dort gedrehten nächsten Drehtisch des Drehkreuzes 5 eine erneute Vereinzelung und Übergabe eines weiteren Bandringes 2 statt. Die Umreifungsvorrichtung 12 besteht im wesentlichen, wie aus Fig. 3 ersichtlich, aus einem zweckmäßig oktagonalen Maschinenrahmen 13 mit einer entsprechend ausgebildeten inneren Bandführung 14 und einem mittels eines Führungsschlitzes 15 in Pfeilrichtung m verschieblichen Bindekopf 16. In die insoweit bekannte und daher hier auch keiner näheren Erläuterung mehr bedürfende Umreifungsvorrichtung 12 wird der in Position B gebrachte Drehtisch 8 mit dem Bandring 2 mittels des längsverschieblichen Armes 6 des Drehkreuzes 5 eingefahren, und zwar so, daß das Umreifen auch bei unterschiedlicher Breite des jeweiligen Bandringes 2 jeweils über Umfangsmitte erfolgt. Um bei diesem Umreifen zum einen ein Festhalten bzw. Fixieren des Bandringes 2 zu erreichen, zum anderen sicherzustellen, daß das durch die Bandführung 14 in Pfeilrichtung _{ß} geschobene Umreifungsband radial und mittig auf den _{B}andring 2 eingewiesen wird, sind besondere Bandeinweiser 17 vorgesehen, durch die das durchgeschobene Bindeband beim Spannen eine Zwangsführung erhält. Die Bandeinweiser 17 sind im Inneren des Maschinenrahmens 13 in radialer Ausrichtung angeordnet und in Pfeilrichtung n beweglich, und zwar unabhängig von der Bandführung 14, die jeweils im Bereich der Bandeinweiser 17 unterbrochen ist. Um diese Beweglichkeit der Bandeinweiser 17 zu erzielen, können, wie in Fig. 3 dargestellt, außen am Maschinenrahmen 13 Führungsrohre 18 mit darin längsverschieblich gelagerten Zahnstangen vorgesehen sein, die jeweils über einen Hydromotor 19 betätigt werden und damit den jeweiligen _{B}andeinweiser 17 als ein an den Enden der Zahnstangen ausgebildetes und den Maschinenrahmen durchsetzendes Teil in Pfeilrichtung n bewegen.

Zu erwähnen ist noch, daß nach dem Vorbewegen der Bandeinweiser 17 gegen den Umfang des in der Umreifungsvorrichtung 12 befindlichen Bandringes 2 dieser zwischen den Bandeinweisern so festgehalten ist, daß der bislang das Abtrennende niederhaltende Haltefinger 11 am Drehtisch 8 außer Funktion treten kann; er wird durch eine radial nach außen gerichtete Bewegung vom Bandring angehoben und mittels eines Schwenkzylinders nach außen weggeklappt, so daß der Umreifungsvorgang durch Anziehen des Bindekopfes 16 dann hiervon ungehindert erfolgen kann.

Nach dem Umreifen und der radialen Rückbewegung des Drehtisches 8 aus der Umreifungsvorrichtung 12 wird das Drehkreuz 5 wiederum um 90° gedreht und gleichzeitig hiermit der Drehtisch 8 mittels des Kippgelenks 7 aus der bisher vertikalen Stellung in die Horizontallage geschwenkt. Der Bandring 2 befindet sich nunmehr mit seinem Drehtisch 8 in horizontaler Lage in der Arbeitsposition C. Hier wird er mittels einer für sich bekannten und daher keiner näheren Erläuterung bedürfenden Querbindevorrichtung 20 mit Bindekopf 21 ein-, zwei- oder dreimal quergebunden, d.h. zusätzlich zur Umreifung am Umfang auch noch radial abgebunden. Gleichzeitig hiermit findet in der Arbeitsposition B ein Umreifen eines weiteren Bandringes und in der Arbeitsposition A eine weitere Vereinzelung und Übergabe eines Bandringes an einen Drehtisch 8 des Drehkreuzes 5 statt.

Nach erneuter Drehung des Drehkreuzes um 90° gelangt der umreifte und quergebundene Bandring mit seinem Drehtisch - bei weiterhin horizontaler Ausrichtung desselben - in die Arbeitsposition D, in der der fertig abgebundene ₂₂ Bandring mittels einer Magnet- oder Greifer-Hubvorrichtung_{/}vom Drehtisch 8 abgehoben und in Richtung des Pfeils o seitlich verfahren und auf Paletten 23 mit anderen fertigen Coils versandfertig gestapelt wird. Statt der Paletten 23 können auch Kipptische zur stehenden Lagerung der fertigen Coils vorgesehen sein.

Bei weiterer Drehung des Drehkreuzes 5 um wiederum 90° wandert der Drehtisch aus der Entnahmeposition D wieder in die Ubergabeposition A, wobei er gleichzeitig aus seiner horizontalen Lage wieder in die vertikale Stellung verschwenkt wird. Damit ist der Drehtisch wiederum bereit für einen weiteren Vereinzelungs-und Ubergabevorgang, und der Zyklus beginnt erneut.

In den Fällen, in denen eine Umreifung der Bandringe nicht erforderlich ist, was von der Größe oder auch Materialbeschaffenheit der Bandringe abhängt, wird die Umreifungsvorrichtung 12 ausgeschaltet, so daß der Bandring in Position B keine _{A}b-bindung erhält, sondern erstmals in der Querbindevorrichtung 20 in Arbeitsposition C eine ein- oder mehrmalige Querabbindung erfährt. In diesem Fall bleibt der Haltefinger 11 am Drehtisch 8 solange in Andrückstellung, bis die Querabbindung erfolgt ist.

Dadurch, daß die erfindungsgemäße Einrichtung über vier Arbeitspositionen arbeitet, werden vier Arbeitsgänge zugleich ausgeführt, nämlich in Position A das Vereinzeln und Übernehmen der Bandringe, in Position B das Umreifen, in Position C das Querabbinden und in Position D das Entnehmen und Stapeln, womit sich äußerst kurze Taktzeiten ergeben. Die auf dem Sammelkreuz 1 befindlichen Bunde von _{B}andringen 2 können damit so schnell "abgearbeitet" werden, daß das Sammelkreuz, je nach Zahl und Breite der Bandringe, eine Pufferfunktion erfüllen und damit der Gesamtvorgang der Verarbeitung von aus einer Spaltanlage, Walzmaschine od.dgl. kommenden Bandstreifen zu versandfertigen Coils ohne Zwischenlagerung vollautomatisch durchgeführt werden kann, wobei es nur noch der Überwachung durch eine Person von einem Steuerstand aus bedarf. Von besonderer Bedeutung ist dabei, daß es keiner die Bandenden beschädigenden Befestigung der _{A}btrennenden mehr bedarf, sondern die Bandringe einer Gruppe bzw. eines Bundes jeweils unbefestigt vereinzelt und dann abgebunden werden.

### Auflistung der Bezugszahlen

1 Sammelkreuz
2 Bandringe
3 Bandfang
4 Abschiebevorrichtung
5 Drehkreuz
6 Arme d. Drehkreuzes
7 Kippgelenk
8 Drehtisch bzw. Drehtischarme
9 Motor f. Drehtisch
10 Haltedorn
11 Haltefinger
12 Umreifungsvorrichtung
13 Maschinenrahmen
14 Bandführung
15 Führungsschlitten
16 Bindekopf
17 Bandeinweiser
18 Führungsrohr
19 Hydromotor
20 Querbindevorrichtung
21 Bindekopf
22 Hubvorrichtung
23 Palette

## Patentansprüche

1. Verfahren zum Abbinden von Bandringen, dadurch gekennzeichnet,
- daß die in einer Spaltanlage, Walzmaschine od.dgl. erzeugten Bänder nach dem Aufwickeln jeweils in koaxial ausgerichteten Gruppen bzw. Bunden unter Niederhaltung ihrer jeweils freien Abtrennenden gesammelt werden,
- daß jeweils eine gesammelte Gruppe bzw. ein Bund von _{B}andringen (2) unter Beibehaltung ihrer koaxialen Ausrichtung und Niederhaltung ihrer Abtrennenden in eine übergabeposition (A) bewegt wird,
- daß die Bandringe (2) aus der Übergabeposition (A) unter weiterer Niederhaltung des jeweiligen Abtrennendes taktweise jeweils einzeln in einen eine erste (B) und eine zweite Abbindeposition (C) sowie eine Entnahmeposition (D) durchlaufenden Arbeitszyklus überführt werden und
- daß während des taktweisen Abarbeitens der Bandringe (2) weitere Bunde bzw. Gruppen von Bandringen gesammelt werden.

2. Verfahren nach Anspruch 1, dadurch gekennzeichnet, daß jeder Bandring (2) nach dem Verlassen der ersten Abbindeposition (B) und vor Erreichen der zweiten Abbindeposition (C) aus seiner bisherigen vertikal aufrechtstehenden Stellung in eine horizontale Flachlage geschwenkt wird.

3. Verfahren nach Anspruch 1 oder 2, dadurch gekennzeichnet, daß das Vereinzeln und Überführen von Bandringen (2) in den Viertakt-Arbeitszyklus und das dort erfolgende Abbinden und Entnehmen unter zentraler Überwachung und Steuerung selbsttätig durchgeführt wird.

4. Einrichtung zum Abbinden von in einer Spaltanlage, Walzmaschine od.dgl. erzeugten Bandringen, insbesondere zur Durchführung des Verfahrens nach den Ansprüchen 1 bis 3, dadurch gekennzeichnet,
- daß der die Bandringe erzeugenden Anlage, Maschine od.dgl. als erste Vorrichtung ein um eine vertikale Achse drehbares und zumindest zwei horizontale Arme aufweisendes Sammelkreuz (1) für jeweils eine koaxial angeordnete Gruppe bzw. ein Bund von Bandringen (2) nachgeschaltet ist,
- daß der ersten Vorrichtung eine zweite Vorrichtung nachgeschaltet ist, die aus einem ebenfalls um eine vertikale Achse drehbaren, taktweise verschiedene Arbeitspositionen (A, B, C u. D) durchlaufenden Drehkreuz (5) besteht und
- daß beide Vorrichtungen (1;5) so zueinander angeordnet sind, daß jeweils dem einen, aus der Sammelposition in eine Übergabeposition (A) gedrehten Arm des Sammelkreuzes (1) mit .einer Gruppe bzw. einem Bund von Bandringen (2) nach jeder Bewegung des Drehkreuzes (5) ein freier Arm (6) desselben zur unmittelbaren Übernahme eines vereinzelten Bandringes (2) gegenübersteht.

5. Einrichtung nach Anspruch 4, dadurch gekennzeichnet, daß dem Sammelkreuz (1) eine mit dessen in die übergabeposition (A) gedrehten Arm zusammenwirkende Abschiebevorrichtung (4) zugeordnet ist.

6. Einrichtung nach Anspruch 4 oder 5, dadurch gekennzeichnet, daß koaxial oberhalb jedes Armes des Sammelkreuzes (1) ein gemeinsam mit dem Arm verdrehbarer, für sich radial und axial verstellbarer Bandfang (3) zum Niederhalten der _{A}btrennenden der aufgewickelten Bandringe (2) vorgesehen ist.

7. Einrichtung nach einem der Ansprüche 4 bis 6, dadurch gekennzeichnet, daß das Drehkreuz (5) mit sich horizontal erstreckenden und in sich in Längsrichtung verstellbaren Armen (6) versehen ist, die an ihrem äußeren Ende jeweils einen antreibbaren Drehtisch (8) mit vorstehendem Haltedorn (10) tragen, der im ganzen aus einer vertikalen in eine horizontale Stellung und umgekehrt verschwenkbar ist.

8. Einrichtung nach einem der Ansprüche 4 bis 7, dadurch gekennzeichnet, daß jeder Drehtisch (8) zumindest einen Haltefinger (11) aufweist, der radial zur Tischebene verstellbar und aus dieser wegklappbar ist, derart, daß jeder Bandring (2) während seiner Vereinzelung und Übergabe an das Drehkreuz (8) und bis zum erfolgten Abbinden unbefestigt zusammengehalten bleibt.

9. Einrichtung nach einem der Ansprüche 4 bis 8, dadurch gekennzeichnet, daß in dem Drehtisch (8) ein oder mehrere schaltbare Haltemagnete angebracht sind.

10. Einrichtung nach einem der Ansprüche 4 bis 9, dadurch gekennzeichnet, daß das Drehkreuz (5) vier Arme (6) mit je einem Drehtisch (8) aufweist und bei einem 360°-Umlauf vier jeweils mit 90° zueinander versetzte Arbeitspositionen (A, B, C u. D) passiert, und zwar außer der übergabeposition (A) eine Umreifungsposition (B), eine Querbindeposition (C) und eine Entnahmeposition (D).

11. Einrichtung nach einem der Ansprüche 1 bis 10, dadurch gekennzeichnet, daß jeder Drehtisch (8) nach dem Verlassen der Umreifungsposition (B) und vor Erreichen der Querbindeposition (C) eine Schwenkbewegung aus der vertikalen Stellung in die horizontale Lage ausführt, in dieser die Querbindeposition (C) und die Entnahmeposition (D) passiert, und vor Erreichen der Übergabeposition (A) wieder in die vertikale Stellung zurückschwenkt.

12. Einrichtung nach einem oder mehreren der vorhergehenden Ansprüche, mit einer Umreifungsvorrichtung, die einen vertikal aufrechtstehenden Maschinenrahmen mit einer innerhalb dessen Umriß befindlichen Bandführung und einen der Bandführung zugeordneten, radial verschiebbaren Bindekopf umfaßt, dadurch gekennzeichnet, daß mehrere radial verstellbare Bandeinweiser (17) vorgesehen sind, derart, daß der mit dem Drehtisch (8) in die Umreifungsvorrichtung (12) eingeführte Bandring (2) jeweils an mehreren Stellen seines Umfangs festgehalten ist und nach dem Wegklappen des Haltefingers (11) eine mittig verlaufende Abbindung erhält.
